# EUROPÄISCHE PATENTSCHRIFT

(11) **EP 1 284 524 B1**
(45) Veröffentlichungstag und Bekanntmachung des Hinweises auf die Patenterteilung: **28.09.2005**
(21) Anmeldenummer: 02014675.9
(22) Anmeldetag: 03.07.2002
(51) Int. Cl.: H01R 12/24

(54) **Verbindungsanordnung für Flachbandkabel oder flexible gedruckte Leiterplatten**
Connection arrangement for flat cable or flexible circuit
Dispositif de connection pour câble plat ou circuit souple

(30) Priorität: 15.08.2001 DE 10139034
(43) Veröffentlichungstag der Anmeldung: 19.02.2003
(73) Patentinhaber: Yazaki Europe Ltd., Hertfortshire HP2 7AU (GB)
(72) Erfinder: Lutsch, Harald Michael, 64331 Weiterstadt (DE); Resman, Ranko, 10000 Zagreb (HR); Zorica, Dalibor, 52000 Pula (HR); Buden, Vladimir, 10000 Zagreb (HR); Ainceri, Rachid, 64283 Darmstadt (DE)
(74) Vertreter: Harwardt, Günther

(56) Entgegenhaltungen:
- US-A- 5 860 832
- US-A- 5 954 537

## Beschreibung

Die Erfindung betrifft eine Verbindungsanordnung für Flachbandkabel oder flexible gedruckte Leiterplatten, mit mindestens einem Leiter, welche
- ein Gehäuse,
   mit einer Längsachse, einer ersten Stirnfläche, einer dazu parallelen zweiten Stirnfläche, zwei parallelen Seitenflächen, einer Bodenfläche und einer Deckfläche, mit einem mit mindestens einer Aufnahmekammer versehenen Abschnitt, in dem diese sich parallel zur Längsachse erstreckt und zur ersten Stirnfläche eine Durchtrittsöffnung aufweist,
   mit einem von der Bodenfläche weg offenen Abschnitt, ein Anschlusselement je Aufnahmekammer zum elektrisch leitenden Verbinden mit dem Leiter,
   welches einen in der Aufnahmekammer angeordneten und durch die Durchtrittsöffnung zugänglichen oder zusätzlich aus dieser heraustretenden Kontaktabschnitt aufweist, und welches in die Aufnahmekammer parallel zur Längsachse einführbar ist, und
- einen Deckel,
   welcher mindestens den offenen Abschnitt des Gehäuses im Bereich der Aufnahmekammer abdeckt, aufweist.

In der US 5,954,537 ist eine Verbindungsanordnung für Flachbandkabel oder flexible gedruckte Leiterplatten beschrieben, die einen Grundkörper umfasst, in den abgewinkelte Kontakte aus Draht eingeformt sind. Die Kontakte ragen von den parallelen Seitenflächen des Grundkörpers vor und sind beanstandet entlang dieser Seitenflächen angeordnet, wobei jeweils von zwei unterschiedlichen Seitenflächen vorstehende Kontakte ein Paar zur Kontaktierung eines Leiters des Flachbandkabels oder der flexiblen gedruckten Leiterplatte darstellen.

Der Grundkörper besteht aus Kunststoff. Den im Grundkörper eingelassenen drahtförmigen Kontakten ist eine Halteklammer zugeordnet, welche zwei Federschenkel aufweist, die an ihren freien Enden nach außen abgebogen sind. Die Halteklammer ist am Gehäuse mittels Rastnasen und Durchbrüchen, zu denen die Rastnasen in Eingriff gelangen, festlegbar. Das Flachbandkabel bzw. die flexible gedruckte Leiterplatte wird zwischen der Halteklammer und den drahtförmigen Kontakten aufgenommen, wobei die freigelegten Abschnitte der Leiter des Flachbandkabels den Kontakten zugeordnet sind. Von Nachteil bei dieser Ausführung ist, dass der Grundkörper aus Kunststoff unter der Beaufschlagung durch die Halteklammer kriecht, so dass die notwendige Spannung zu den Kontakten nicht über eine lange Lebensdauer aufrecht erhalten werden kann. Darüber hinaus ist diese Ausführungsform nicht für übliche Anschlussklemmen in Form von Anschlussbuchsen oder solche, die mit Kontaktstiften ausgerüstet sind, geeignet.

Die US 5,911,597 beschreibt eine Verbindungsanordnung, insbesondere für starre Leiterplatten, mit einem Bügel aus Metall und einem aus zwei Auflagen und dazwischen angeordneten Federkontakten bestehenden Rahmen. Der Metallbügel liegt auf den beiden blockförmigen Auflagen des Rahmens auf. Die Federkontakte sind nach Art von Blattfedern gestaltet und erstrecken sich zwischen diesen beiden Auflagen, um die ihnen zugewandten Leiter, die am Flachbandkabel frei liegen, zu kontaktieren. Das Gegenlager bildet ein Schenkel des Metallbügels. Die Verbindung zur Leiterplatte erfolgt durch Eindrücken derselben zwischen Bügel und der den freien Enden des Bügels nahen Auflage. Dies kann so nur bei starren Leiterplatten erfolgen. Für flexible Platten ist vorgesehen, zunächst einen Abstandshalter einzuführen, der die Schenkel des Bügels voneinander entfernt, dann die Leiterplatte einzuführen und den Abstandshalter wieder zu entfernen.

Von Nachteil bei dieser Ausführung ist, dass keine hohen Anpresskräfte auf Dauer erzielt werden können, da der Bügel ein starres Gebilde darstellt und keine zusätzlichen Kräfte ausüben kann. Die Anpresskraft und damit die Haltekraft in Ausziehrichtung wird ausschließlich durch die relativ langen blattfederartigen Kontakte bestimmt. Die Montage von flexiblen Leiterplatten oder Flachbandkabel ist aufwendig und nicht für Wiederholmontagen geeignet.

Die US 5,860,832 beschreibt eine Verbindungsanordnung für Flachbandkabel oder flexible gedruckte Leiterplatten mit mindestens einem Leiter. Sie umfasst ein Gehäuse mit einer Längsachse, einer ersten Stirnfläche, einer dazu parallelen zweiten Stirnfläche, zwei parallelen Seitenflächen, einer Bodenfläche und einer Deckfläche. Das Gehäuse weist einen Abschnitt auf, der mit mindestens einer Aufnahmekammer versehen ist, wobei sich die Aufnahmekammern parallel zur Längsachse erstrecken und zur ersten Stirnfläche eine Durchtrittsöffnung aufweisen. Ferner ist ein von einer Bodenfläche weg offener Abschnitt vorgesehen. In der Kammer ist ein Anschlusselement vorgesehen, das zum elektrisch leitenden Verbinden mit einem Leiter dient und einen in der Aufnahmekammer angeordneten und durch die Durchtrittsöffnung zugänglichen Kontaktabschnitt besitzt. Das Kontaktelement ist in die Aufnahmekammer parallel zu der Längsachse einführbar. Ferner ist ein Deckel vorgesehen, welcher mindestens den offenen Abschnitt des Gehäuses abdeckt.

Weiterhin ist aus der US 5,157,827 A eine Verbindungsanordnung für Flachbandkabel entnehmbar, bei der freigelegte Leiter des Flachbandkabels um ein als Anpresselement wirkendes Teil herum gelegt sind, welches zwischen gabelartig ausgebildeten Anschlusselementen eingeführt und von einem zugentlastend wirkenden Deckelteil aus Stahl abgedeckt ist.

In der US 4,160,574 ist eine Verbindungsanordnung für Flachbandkabel beschrieben, bei der das Flachbandkabel mittels eines als Anpresselement wirkenden, einen Steg aufweisenden Gehäusedeckels in Anschlusselemente einpressbar ist. Diese durchdringen die Isolierung des Flachbandkabels.

Der Erfindung liegt die Aufgabe zugrunde, eine Verbindungsanordnung für Flachbandkabel oder flexible gedruckte Leiterplatten mit mindestens einem Leiter vorzuschlagen, bei der einzelne Anschlussklemmen mit einem Buchsenteil oder einem Stiftkontakt verwendet werden können, bei denen über eine lange Lebensdauer ein enger Kontakt aufrechterhalten wird und wobei darüber hinaus die Anschlussklemmen sicher gehalten sind und trotzdem ein Austausch möglich ist.

Gelöst wird diese Aufgabe erfindungsgemäß dadurch, dass
- von der zweiten Stirnfläche ausgehend, in dem offenen Abschnitt des Gehäuses parallel zur Längsachse verlaufend und zu jeder Aufnahmekammer ausgerichtet jeweils ein Aufnahmekanal angeordnet ist, der in einer zur zweiten Stirnfläche weisenden Öffnung der Aufnahmekammer endet,
- das Anschlusselement zwei Kontaktelemente aufweist, welche entlang der Längsachse zueinander beabstandet sind und im Aufnahmekanal zumindest teilweise frei liegen und jeweils eine quer zur Längsachse ausgerichtete Kontaktfläche besitzen und von der zweiten Stirnfläche ausgehend, durch den Aufnahmekanal in die Aufnahmekammer einführbar ist und mittels einer federnden Zunge in Richtung zur zweiten Stirnfläche und in Richtung zur Durchtrittsöffnung gegen die die erste Stirnfläche aufweisende Stirnwand in der Aufnahmekammer abgestützt ist,
- sie ein Anpresselement aus Stahl aufweist,
   welches je Anschlusselement zwei miteinander verbundene Federschenkel aufweist, die in den Aufnahmekanal eingreifen und jeweils eine Kraft in Richtung einer Kontaktfläche eines Kontaktelementes ausüben, und
- der Deckel am Gehäuse festlegbar ist und das Anpresselement hält.

Von Vorteil bei dieser Ausbildung ist, dass die Anschlusselemente in dem Gehäuse sicher gehalten werden. Darüber hinaus ist auch das Flachbandkabel sicher gehalten, da selbst dann, wenn Ausziehkräfte auf dieses wirksam sind, diese durch die formschlüssige Führung aufgefangen werden. Auch können durch diese Anordnung keine im Sinne des Herausziehens der Anschlusselemente wirkenden Kräfte vom benachbarten Kabel bzw. der flexiblen gedruckten Leiterplatte auf diese übertragen werden. Von besonderer Bedeutung ist jedoch, dass ein Anpresskontakt ausschließlich zwischen den Kontaktelementen einerseits und dem Presselement andererseits gegeben ist, so dass weder das Gehäuse noch sonstige aus Kunststoff hergestellte Bauteile voll von diesen Kräften beaufschlagt werden. Es wird somit eine innige Verbindung auf Dauer aufrechterhalten. Ferner ist die einfache Montage von Vorteil, so dass ohne weiteres Bauteile ausgetauscht werden können.

Für einer erste Ausführungsform ist vorgesehen, dass das Gehäuse im Bereich des Aufnahmekanals eine Quernut aufweist, die diesen im Bereich der Kontaktelemente schneidet,
dass die Kontaktflächen der Kontaktelemente des Anschlusselementes in der Quernut einander gegenüberliegen,
dass die Federschenkel des Anpresselementes V-förmig zueinander verlaufen und an ihren freien Enden jeweils einen Stützabschnitt aufweisen,
dass der Deckel einen Stützsteg aufweist, der auf den verbundenen Bereich der Federschenkel einwirkt und der seitlich des Stützsteges jeweils eine Stützfläche für einen Stützabschnitt aufweist und
dass der Deckel mit seinem Stützsteg und die Federschenkel in die Quernut zwischen die beiden Kontaktflächen eingreifen.

Bei dieser Ausgestaltung greift das am Deckel montierte Anpresselement unterstützt durch den Stützsteg des Deckels in die Quernut und unmittelbar zwischen die Kontaktelemente des Anschlusselementes unter Zwischenschaltung des Flachbandkabels bzw. der flexiblen gedruckten Schaltung ein. Eine Abstützung der Reaktionskraft erfolgt nicht voll am Gehäuse, da nur die miteinander unmittelbar zusammenwirkenden Bauteile, nämlich die Kontaktelemente des Anschlusselementes und die Federschenkel des Anpresselementes von den Kräften beaufschlagt sind. Diese Bauteile sind aus Metall hergestellt. Insbesondere das Anpresselement ist aus nichtrostendem Stahl hergestellt.

Zur Einleitung der Kräfte und Erzielung eines innigen Kontaktes sind die Kontaktelemente jeweils um eine Achse gebogen, welche die Längsachse rechtwinklig schneidet. Zur Abstützung der Federschenkel weist der Deckel Stützflächen auf, die Bestandteil von parallel zum Stützsteg verlaufenden und beidseitig desselben angeordneten Nuten sind.

Bei einer weiteren Ausführungsform ist vorgesehen, dass das Gehäuse mit einem Brückensteg versehen ist, der im Bereich des offenen Abschnittes quer zur Längsachse verläuft und den Aufnahmekanal begrenzt abdeckt,
dass die Kontaktelemente des Anschlusselementes unterhalb des Brückensteges im Aufnahmekanal angeordnet sind und in Richtung der Längsachse über diesen beidseitig überstehen und deren Kontaktflächen voneinander wegweisen,
dass die Federschenkel des Anschlusselementes zusammen der Form eines Ω (Omegas) angenähert sind und an den Enden voneinander wegverlaufend eingerollte Abschnitte aufweisen und
dass der Deckel zwei quer zur Längsachse parallele Stützstege aufweist, deren Endflächen zur Beaufschlagung der eingerollten Abschnitte dienen, und die Stützstege das Anpresselement und den Brückensteg zwischen sich aufnehmen. Bei dieser Gestaltung übergreift das Anpresselement die Kontaktelemente nach Art eines Bügels und übergreift dabei den Brückensteg im Gehäuse, so das eine sichere Verbindung zwischen dem Flachbandkabel und den Anschlusselementen entsteht und keinerlei Kräfte bei Zugeinwirkung auf das Flachbandkabel auf diese einwirken können.

In Ausgestaltung dieser Lösung ist vorgesehen, dass das Anpresselement mindestens einen Durchbruch aufweist, der von Haltehaken des Deckels, die zwischen den beiden Stützstegen angeordnet sind, durchgriffen wird. Um zu gewährleisten, dass ein Kontakt zwischen den eingerollten Abschnitten und Endflächen der beiden Stützstege eintreten kann, ist das Anpresselement zwischen den beiden Stützstegen mittels der Haken verstellbar gehalten.

In Ausgestaltung beider Ausführungsformen ist vorgesehen, dass mehrere Aufnahmekanäle und Aufnahmeräume parallel zueinander im Gehäuse angeordnet sind, dass das Anpresselement die Federschenkel für sämtliche Anschlusselemente paarweise aufweist, welche nebeneinander durch Schlitze getrennt sind. Die Schlitze sorgen dafür, dass die Kontaktelemente jedes Anschlusselementes unter Berücksichtigung der Lage des Anschlusselementes optimal beaufschlagt werden.

Zusätzlich ist das Gehäuse bei beiden Ausführungsformen jeweils mit mindestens einem Befestigungshaken versehen, in welchen das Flachbandkabel oder die flexible gedruckte Leiterplatte einhängbar ist, um diese zu positionieren.

Ferner ist das Gehäuse mit Rasthaken versehen, mittels der der Deckel am Gehäuse festlegbar ist. Insbesondere bei der zweiten Ausführungsform wirken praktisch keine Kräfte auf den Deckel im Sinne des Lösens vom Gehäuse. Auch bei der ersten Ausführungsform sind nur geringe Kräfte von den Rasthaken aufzunehmen.

Zwei bevorzugte Ausführungsbeispiele der Erfindung sind in der Zeichnung schematisch dargestellt und nachfolgend anhand derselben näher erläutert.

Es zeigt
- Figur 1: eine Explosionsdarstellung einer ersten Ausführungsform einer Verbindungsanordnung gemäß der Erfindung,
- Figur 2: eine perspektivische Einzeldarstellung des Gehäuses gemäß Figur 1,
- Figur 3: eine vergrößerte perspektivische Darstellung eines Anschlusselementes, das im Zusammenhang mit der ersten Ausführungsform der Verbindungsanordnung Verwendung findet, in Form einer Anschlussbuchse,
- Figur 4: einen Abschnitt des Deckels und des Anpresselementes im vergrößerten Maßstab,
- Figur 5: eine perspektivische Explosionsdarstellung einer zweiten Ausführungsform der erfindungsgemäßen Verbindungsanordnung,
- Figur 6: das bei Figur 5 verwendete Anschlusselement in Form einer Steckbuchse im vergrößerten Maßstab in perspektivischer Darstellung,
- Figur 7: eine perspektivische Darstellung des Gehäuses der Ausführungsform gemäss Figur 5,
- Figur 8: ausschnittsweise die Zuordnung des Anpresselementes zum Deckel bezüglich der Ausführungsform gemäss Figur 5 und
- Figur 9: eine perspektivische Darstellung der Verbindungsanordnung gemäss Figur 5 mit montiertem Flachbandkabel als Detail, um die Zuordnung von Deckel, Gehäuse und Anschlusselement sichtbar werden zu lassen.

Bei der nachfolgenden Beschreibung des ersten Ausführungsbeispiels gemäss Figuren 1 bis 4 erfolgt zunächst zusammen eine Beschreibung der Figuren 1, 2 und 4. Die erste Ausführungsform einer Verbindungsanordnung umfasst das Gehäuse 1, dem zur Vereinfachung der Erläuterung der Bauteile die Längsachse 2 zugeordnet ist. Das Gehäuse 1 weist eine erste Stirnfläche 3 und eine zweite Stirnfläche 4 auf, die der ersten Stirnfläche 3 abgewandt ist. Sie besitzt ferner zwei Seitenflächen 5, 6 die im wesentlichen parallel zueinander verlaufen. Des weiteren besitzt sie eine Bodenfläche 7 und in Teilbereichen eine Deckfläche 8. In dem von der Deckfläche 8 abgedeckten Abschnitt sind Aufnahmekammern 9 für im Zusammenhang mit Figur 3 näher erläuterte, doch auch insgesamt aus Figur 1 ersichtliche Anschlusselemente in Form von Anschlussbuchsen vorgesehen. Die Aufnahmekammern 9 sind zu mehreren in einer Reihe nebeneinander angeordnet und erstrecken sich parallel zur Längsachse 2. Zwischen der ersten Stirnfläche 3 und jeder Aufnahmekammer 9 ist eine Durchtrittsöffnung 13 angeordnet. Zu der Deckfläche 8 ist eine Stufenfläche 10 abgesetzt angeordnet, d.h. diese befindet sich näher zur Bodenfläche 7 als die Deckfläche 8. Von der zweiten Stirnfläche 4 gehen Aufnahmekanäle 11 aus, die jeweils in einer Öffnung 16 einer Aufnahmekammer 9 enden, d.h. die einzelnen Aufnahmekanäle 11 sind jeweils in Übereinstimmung zu einer Aufnahmekammer 9 angeordnet. Im Bereich der Stufenfläche 10 befindet sich im so gebildeten nach oben offenen Abschnitt eine Quernut 12, welche sich zwischen den beiden Seitenflächen 5, 6 erstreckt und rechtwinklig die Längsachse 2 schneidet. Im Bereich der Quernut 12 bleiben jedoch die Trennwände zwischen den benachbarten Aufnahmekanälen 11 zumindest in Teilbereichen bestehen. Ferner ist insbesondere aus Figur 2 erkenntlich, dass auf der Stufenfläche 10 Befestigungshaken 14 vorgesehen sind, die zur Festlegung des Flachbandkabels F dienen, welches dazu nahe einer Stirnfläche entsprechende Ausnehmungen aufweist, mit denen es in die Befestigungshaken 14 eingehängt werden kann. Des weiteren sind im Bereich der Seitenflächen 5, 6 des Gehäuses 1 Rasthaken 15 angebracht und zwar insgesamt vier Stück, d.h. je zwei je Seitenfläche 5 bzw. 6. Diese dienen dazu, den nachfolgend noch beschriebenen Deckel 32 festzulegen. Die an der ersten Stirnfläche 3 entsprechend der Anordnung der Aufnahmekammern 9 vorhandenen Durchtrittsöffnungen 13 sind kleiner als der Querschnitt der Aufnahmekammern 9. Durch diese können mit den nachfolgend beschriebenen Anschlusselementen 17 zusammenarbeitende Anschlusselemente eingeführt werden. Es ist jedoch auch möglich, dass solche Anschlusselemente von dem Gehäuse 2 aufgenommen werden, die beispielsweise Stiftkontakte aufweisen, die aus diesem über die erste Stirnfläche 3 des Gehäuses 1 vorstehen, um mit einem entsprechenden Verbinder oder dergleichen verbunden zu werden, der entsprechende Anschlussbuchsen aufweist.

Die Öffnung 16 der Aufnahmekammern 9 liegt im Bereich der Quernut 12.

In jede der Aufnahmekammern 9 wird von der zweiten Stirnfläche 4 ausgehend über die Aufnahmekanäle 11 jeweils ein als Einzelteil in Figur 3 dargestelltes Anschlusselement 17 in Form einer Anschlussbuchse eingeführt und darin festgelegt.

Wie aus Figur 3 ersichtlich, umfasst das Anschlusselement 17 einen Anschlussabschnitt 18 zur elektrisch leitenden Verbindung mit dem Flachbandkabel F sowie einen Buchsenabschnitt 20, in den beispielsweise ein Stiftkontakt eines entsprechenden Gegensteckers eingesteckt werden kann. Darüber hinaus umfasst das Anschlusselement 17 einen getrennten Befestigungsabschnitt 19, der das Anschlusselement 17 im Bereich seines Kontaktabschnittes bzw. Buchsenabschnittes 20 umschließt.

Der Anschlussabschnitt 18 umfasst zwei Kontaktelemente 21, 22, die entlang der Längsachse voneinander beabstandet sind und einander zugerichtete Kontaktflächen 23, 24 aufweisen. Die Kontaktflächen 23, 24 sind gewölbt. Das heißt, die beiden Kontaktelemente 21, 22 verlaufen kurvenförmig gebogen um eine Achse rechtwinklig zur Längsachse. Der Befestigungsabschnitt 19 weist eine Zunge 25 auf, die federnd ist und im ausgefederten Zustand vorsteht und zur Fixierung des Anschlusselementes 17 in einer Aufnahmekammer 9 dient. In jede der Aufnahmekammern 9 und damit jedem der Aufnahmekanäle 11 ist ausgehend von der zweiten Stirnfläche 4 ein Anschlusselement 17 gemäß Figur 3 parallel zur Längsachse eingeschoben. Das Anschlusselement 17 wird in der zugehörigen Aufnahmekammer 9 in Richtung zur zweiten Stirnfläche 4 hin durch Eingriff in eine Ausnehmung mit einer Stützfläche in Richtung zur Stufenfläche 10 hin abgestützt, welche in Form von Durchbrüchen in den Figuren 1 und 2 sichtbar sind. Die Abstützung und Sicherung entlang der Längsachse 2 in Richtung zur ersten Stirnfläche 3 erfolgt über die sich gegen die die erste Stirnfläche 3 enthaltende Stirnwand des Gehäuses 1 anlegende Stirnfläche des Befestigungsabschnittes 19 des Anschlusselementes 17. Zum Lösen der Anschlusselemente 17 aus der zugehörigen Aufnahmekammer 9 sind die Zungen 25 jeweils über einen der Durchbrüche in der Stufenfläche 10 mittels eines Werkzeuges zugänglich. Es ist erkennbar, dass jeweils ein Durchbruch im Bereich der Trennwand zwischen zwei benachbarten Aufnahmekammern 9 angeordnet ist, so dass über einen Durchbruch die Zungen 25 zweier nebeneinander angeordneter Anschlusselemente 17 zugänglich sind.

Die freiliegenden Leiter des Flachbandkabels F, die an der Unterseite des Flachbandkabels F gemäss Figur 1 vorgesehen sind, sollen mit den Kontaktflächen 23, 24 der Kontaktelemente 21, 22 in Kontakt gebracht werden. Hierzu dient das Anpresselement 26 in Verbindung mit dem Deckel 32. Das Anpresselement 26 umfasst eine der Anzahl der Aufnahmekammern 9 entsprechende Anzahl von Paaren von Federschenkeln 27, 28, die durch einen Schlitz 29 voneinander getrennt sind. Aus den Figuren 1 und 4 ist insbesondere erkenntlich, dass die beiden Federschenkel 27, 28 eines jeden Paares V-förmig zueinander abgebogen sind und an ihren freien Enden jeweils ein abgebogenen Stützabschnitt 30 aufweisen. Jedes Paar, bestehend aus zwei Federschenkeln 27, 28, dient zur Beaufschlagung des Flachbandkabels F im Bereich eines Leiters, der in Kontakt mit den beiden Kontaktflächen 23, 24 eines Anschlusselementes 17 gebracht werden soll. Dazu wird das Anpresselement 26 mit Hilfe des Deckels 32 in den Bereich der Quernut 12 eingeführt, in welcher die Anschlusselemente 17 und Kontaktelemente 21, 22 mit ihren Kontaktflächen 23, 24 im Bereich der Aufnahmekanäle 11 frei liegen. Hierzu ist das Anpresselement 26 an dem Deckel 32 montiert.

Dieser Deckel 32 weist einen in die Quernut 12 einführbaren und quer zur Längsachse verlaufenden Stützsteg 33 auf, der in die V-förmige Öffnung zwischen den Paaren von Federschenkeln 27, 28 des Anpresselementes 26 eingreift. Dazu besitzt, wie insbesondere aus Figur 4 ersichtlich ist, der Deckel 32 beidseitig des Stützsteges 33 jeweils eine Nut 34, 35, in welche jeweils ein Federschenkel 27, 28 mit seinem Stützabschnitt 30, 31 eingeführt wird, so dass diese sich an den Stützflächen 34 bzw. 35 der Nuten des Deckels 32 abstützen können.

Nachdem das Flachbandkabel F an dem Gehäuse 1 mit Hilfe seiner Durchbrüche und der Befestigungshaken 14 festgelegt wurde, wird der Deckel 32 zusammen mit dem Anpresselement 26 in die Quernut 12 eingeführt. Dabei wird das Flachbandkabel F nach innen gefaltet und gelangt mit seinen freiliegenden Leitern jeweils in den Bereich eines der Anschlusselemente 17, d.h. zwischen die sich gegenüberstehenden Kontaktelemente 21, 22 und in Anlage zu deren Kontaktflächen 23, 24. Das aus einem nichtrostenden Stahl hergestellte Anpresselement 26 wird dabei verformt, da seine Federschenkel 27, 28 beim Eintreten unter Krafteinwirkung durch den Stützsteg 31 elastisch aufeinander zu verformt werden. Sie beaufschlagen die Kontaktelemente 21, 22 unter Zwischenschaltung des Flachbandkabels F im wesentlichen in einer Richtung parallel zur Längsachse 2. Der Deckel 32 wird durch die Rasthaken 15 im offenen Abschnitt des Gehäuses 1 festgelegt, d.h. mit diesem verrastet, so dass der Deckel sich nicht lösen kann. Aufgrund der Anordnung und Ausbildung der Kontaktelemente 21, 22 einerseits und des Verlauf des Federschenkels 27, 28 des Anpresselementes 26 andererseits werden auf den Deckel praktisch keine Reaktionskräfte ausgeübt. Die Abstützung erfolgt ausschließlich zwischen den Bauteilen aus Metall, d.h. den Kontaktelementen 21, 22 und dem Anpresselement 26, so dass eine Verbindung zwischen den Leitern des Flachbandkabels F und den Kontaktflächen 23, 24 mit einer hohen Kraft erfolgen kann, die auch keiner Veränderung unterliegt. Die Gefahr, die bei einer Abstützung unmittelbar am Gehäuse aus Kunststoff gegeben wäre, d.h. dass sich die Anpresskraft infolge Kriechens des Kunststoffes verändern würde, ist also hierbei nicht gegeben.

Ein weiterer Vorteil besteht darin, dass durch die Anordnung des Presselementes 26 in Verbindung mit dem Deckel 32 und dem Stützsteg 33 eine hohe Sicherung für das Flachbandkabel F gegen Auszug gegeben ist und gewährleistet ist, dass die Anschlusselemente 17 praktische keiner Auszugskraft unterworfen werden.

Bei der zweiten Ausführungsform der Erfindung gemäss Figuren 5 bis 9 sind gleiche Bauteile mit Merkmalen, wie sie im Zusammenhang mit den Figuren 1 bis 4 beschrieben worden sind, mit Positionszeichen versehen, die zu den gemäss Figuren 1 bis 4 um den Zahlenwert 100 erhöht sind. Aus diesem Grunde wird hinsichtlich deren Beschreibung auf die im Zusammenhang mit den Figuren 1 bis 4 verwiesen.

Nachfolgend werden die wesentlichen Unterschiede beschrieben.

Abweichend zu der Ausbildung gemäss Figuren 1 bis 4 weist bei der Ausführungsform gemäß Figuren 5 bis 9 das Gehäuse 101 einen offenen Abschnitt auf, in dem quer zur Längsachse 102 ein Brückensteg 36 verläuft, der die von der zweiten Stirnfläche 104 ausgehenden Aufnahmekanäle 111 in einem Teilbereich abdeckt. In den neben dem Brückensteg 36 liegenden Abschnitten der Aufnahmekanäle 111 sind deren Zwischenwände mit einer geringeren Höhe im Verhältnis zur Bodenfläche 107 vorgesehen, als im Bereich des Brückensteges 36.

Zu der Ausführungsform gemäß Figuren 5 bis 9 gehört ein Anschlusselement 117, das in Figur 6 als Einzelteil dargestellt ist. Dieses Anschlusselement 117 unterscheidet sich von dem gemäss Figur 3 durch die Ausgestaltung und Anordnung der Kontaktelemente 121, 122 und der Kontaktflächen 123, 124. Es sind ebenfalls zwei entlang der Längsachse 102 beabstandete Kontaktelemente 121, 122 vorgesehen, deren Kontaktflächen 123, 124 weisen jedoch voneinander weg. Die Anschlusselemente 117 sind in den Aufnahmekanälen 111 bzw. in den Aufnahmekammern 109 so angeordnet, dass Teile der Kontaktelemente 121, 122 mit ihren Kontaktflächen 123 bzw. 124 seitlich, d.h. in Richtung der Längsachse 102 gesehen, über den Brückensteg 36 in die benachbarten Bereiche des Anschlusskanals bzw. der Anschlusskanäle 111 vorstehen. Dies ist insbesondere aus Figur 7 erkennbar.

Aufgrund der abweichenden Gestaltung bzw. Anordnung der Kontaktelemente 121, 122 ist bei der Ausführungsform gemäss Figuren 5 bis 9 auch eine abgewandelte Form für das Anpresselement 126 und den Deckel 132 im Verhältnis zu der Ausführungsform gemäß Figuren 1 bis 4 vorgesehen.

So ist das Anpresselement 126, das ebenfalls jeweils Paare von Federschenkeln 127, 128 aufweist und insgesamt quer zur Längsachse 102 angeordnet ist und den Brückensteg 36 übergreift, im Querschnitt der Form eines Ω (Omegas) angenähert. Im Bereich der freien Enden der Federschenkel 127, 128 sind nach außen eingerollte Abschnitte 37, 38 vorgesehen. Im Bereich der Verbindung zwischen den beiden Federschenkeln 127, 128 befinden sich verteilt Durchbrüche 42. Der Deckel 132 ist mit zwei entlang der Längsachse 102 beabstandeten Stützstegen 133A, 133B versehen, die zwischen sich das Anpresselement 127, 128 aufnehmen. Hierzu weist der Deckel 132 an seiner Innenfläche zwischen den Stützstegen 133a, 133b entsprechend den Durchbrüchen 42 des Anpresselementes 126 verteilte Paare von Haltehaken 41 auf, die das Anpresselement 126 beweglich halten, so dass die eingerollten Abschnitte 37, 38 mit den Endflächen 39 bzw. 40 der beiden Stützstege 133a, 133b in Kontakt treten können, um ein Aufpressen des Anpresselementes 126 mit seinen Federschenkeln 127, 128 in Kontakt zu den Kontaktelementen 121, 122 unter Zwischenschaltung des Flachbandkabels F wirksam durchführen zu können. Es ist insbesondere aus Figur 9 erkennbar, dass das Anpresselement 126 mit seinen Paaren von Federschenkeln 127, 128 die Kontaktelemente 121, 122 zwischen sich aufnimmt. Auch bei dieser Ausführungsform erfolgt eine Kraftbeaufschlagung unmittelbar parallel zur Längsachse und eine Kraftabstützung im wesentlichen nur zwischen den Teilen, die aus Metall hergestellt sind und zusammenwirken, nämlich den Kontaktelementen 121, 122 einerseits und dem Anpresselement 126 andererseits. Ferner wird auch hier aufgrund der Anordnung eine gute Ausziehsicherung erzielt, da ein Formschluss zwischen dem Deckel 132 einerseits und dem Gehäuse 101 andererseits erzielt wird, denn die beiden Stützstege 133a, 133b nehmen den Brückensteg 36 zwischen sich auf.

Bei beiden Ausführungsbeispielen sind die Federschenkel 27, 28 bzw. 127, 128, die ein Paar bilden, von denen des benachbarten Paares durch einen Schlitz 29 bzw. 129 getrennt. Diese Trennung bewirkt, dass bei der Montage eine individuelle Anpassung der einzelnen Paare von Federschenkeln 27, 28 bzw. 127, 128 zu den zugehörigen Kontaktelementen 21, 22 bzw. 121, 122 des Anschlusselementes 17 bzw. 117 erfolgen kann, d.h. dort eine Anfederung in einem Maße erfolgt, die die erforderliche Kraft erzeugt.

### Bezugszeichenliste

- 1, 101: Gehäuse
- 2, 102: Längsachse
- 3, 103: erste Stirnfläche
- 4, 104: zweite Stirnfläche
- 5, 105: Seitenfläche
- 6, 106: Seitenfläche
- 7, 107: Bodenfläche
- 8, 108: Deckfläche
- 9, 109: Aufnahmekammer
- 10, 110: Stufenfläche
- 11, 111: Aufnahmekanal
- 12: Quernut
- 13, 113: Durchtrittsöffnung
- 14, 114: Befestigungshaken
- 15, 115: Rasthaken
- 16, 116: Öffnung
- 17, 117: Anschlusselement
- 18, 118: Anschlussabschnitt
- 19, 119: Befestigungsabschnitt
- 20, 120: Buchsenabschnitt / Kontaktabschnitt
- 21, 121: Kontaktelement
- 22, 122: Kontaktelement
- 23, 123: Kontaktfläche
- 24, 124: Kontaktfläche
- 25, 125: Zunge
- 26, 126: Anpresselement
- 27, 127: Federschenkel
- 28, 128: Federschenkel
- 29, 129: Schlitz
- 30: Stützabschnitt
- 31: Stützabschnitt
- 32, 132: Deckel
- 33, 133a,: Stützsteg
- 133b 34: Stützfläche
- 35: Stützfläche
- 36: Brückensteg
- 37: eingerollter Abschnitt
- 38: eingerollter Abschnitt
- 39: Endfläche
- 40: Endfläche
- 41: Haltehaken
- 42: Durchbruch
- F: Flachbandkabel

## Patentansprüche

1. Verbindungsanordnung für Flachbandkabel (F) oder flexible gedruckte Leiterplatten, mit mindestens einem Leiter, welche
- ein Gehäuse (1, 101),
mit einer Längsachse (2, 102), einer ersten Stirnfläche (3, 103), einer dazu parallelen zweiten Stirnfläche (4, 104), zwei parallelen Seitenflächen (5,6; 105, 106), einer Bodenfläche (7, 107) und einer Deckfläche (8, 108),
mit einem mit mindestens einer Aufnahmekammer (9, 109) versehenen Abschnitt, in dem diese sich parallel zur Längsachse (2, 102) erstreckt und zur ersten Stirnfläche (3, 103) eine Durchtrittsöffnung (13, 113) aufweist,
mit einem von der Bodenfläche (7, 107) weg offenen Abschnitt,
- ein Anschlusselement (17, 117) je Aufnahmekammer (9, 109) zum elektrisch leitenden Verbinden mit dem Leiter, welches einen in der Aufnahmekammer (9, 109) angeordneten und durch die Durchtrittsöffnung (13) zugänglichen oder zusätzlich aus dieser heraustretenden Kontaktabschnitt (20, 120) aufweist, und
welches in die Aufnahmekammer (9, 109) parallel zur Längsachse (2, 102) einführbar ist, und
- einen Deckel (32, 132),
welcher mindestens den offenen Abschnitt des Gehäuses (1, 101) im Bereich der Aufnahmekammer (9, 109) abdeckt,
aufweist,
**dadurch gekennzeichnet, dass**
- von der zweiten Stirnfläche (4, 104) ausgehend, in dem offenen Abschnitt des Gehäuses (1, 101) parallel zur Längsachse (2) verlaufend und zu jeder Aufnahmekammer (9, 109) ausgerichtet jeweils ein Aufnahmekanal (11, 111) angeordnet ist, der in einer zur zweiten Stirnfläche (4, 104) weisenden Öffnung (16, 116) der Aufnahmekammer (9, 109) endet,
- das Anschlusselement (17, 117) zwei Kontaktelemente (21, 22; 121, 122) aufweist, welche entlang der Längsachse (2, 102) zueinander beabstandet sind und im Aufnahmekanal (11, 111) zumindest teilweise frei liegen und jeweils eine quer zur Längsachse (2, 102) ausgerichtete Kontaktfläche (23, 24; 123, 124) besitzen und von der zweiten Stirnfläche (4,104) ausgehend, durch den Aufnahmekanal (11, 111) in die Aufnahmekammer (9, 109) einführbar ist und mittels einer federnden Zunge (25, 125) in Richtung zur zweiten Stirnfläche (4, 104) und in Richtung zur Durchtrittsöffnung (13, 113) gegen die die erste Stirnfläche (3, 103) aufweisende Stirnwand in der Aufnahmekammer (9, 109) abgestützt ist,
- sie ein Anpresselement (26, 126) aus Stahl aufweist, welches je Anschlusselement (17, 117) zwei miteinander verbundene Federschenkel (27, 28; 127; 128) aufweist, die in den Aufnahmekanal (11, 111) eingreifen und jeweils eine Kraft in Richtung einer Kontaktfläche (23, 24; 123, 124) eines Kontaktelementes (21, 22; 121, 122) ausüben, und
- der Deckel (32, 132) am Gehäuse (1, 101) festlegbar ist und das Anpresselement (26, 126) hält.

2. Verbindungsanordnung nach Anspruch 1,
**dadurch gekennzeichnet,**
**dass** das Gehäuse (1) im Bereich des Aufnahmekanals (11) eine Quernut (12) aufweist, die diesen im Bereich der Kontaktelemente (21, 22) schneidet,
**dass** die Kontaktflächen (23, 24) der Kontaktelemente (21, 22) des Anschlusselementes (17) in der Quernut (12) einander gegenüberliegen,
**dass** die Federschenkel (27, 28) des Anpresselementes (26) V-förmig zueinander verlaufen und an ihren freien Enden jeweils einen Stützabschnitt (30, 31) aufweisen,
**dass** der Deckel (32) einen Stützsteg (33) aufweist, der auf den verbundenen Bereich der Federschenkel (27) einwirkt und der seitlich des Stützsteges (33) jeweils eine Stützfläche (34, 35) für einen Stützabschnitt (30, 31) aufweist und
**dass** der Deckel (32) mit seinem Stützsteg (33) und die Federschenkel (27, 28) in die Quernut (12) zwischen die beiden Kontaktflächen (23, 24) eingreifen.

3. Verbindungsanordnung nach Anspruch 2,
**dadurch gekennzeichnet,**
**dass** die Kontaktelemente (21, 22) jeweils um eine Achse gebogen verlaufen, welche die Längsachse (2) rechtwinklig schneidet.

4. Verbindungsanordnung nach Anspruch 2 oder 3,
**dadurch gekennzeichnet,**
**dass** die Stützflächen (34, 35) Bestandteil von parallel zum Stützsteg (33) verlaufenden und beidseitig desselben angeordneten Nuten sind.

5. Verbindungsanordnung nach Anspruch 1,
**dadurch gekennzeichnet,**
**dass** das Gehäuse (101) mit einem Brückensteg (36) versehen ist, der im Bereich des offenen Abschnittes quer zur Längsachse (102) verläuft und den Aufnahmekanal (111) begrenzt abdeckt,
**dass** die Kontaktelemente (121, 122) des Anschlusselementes (117) unterhalb des Brückensteges (36) im Aufnahmekanal (111) angeordnet sind und in Richtung der Längsachse (102) über diesen beidseitig überstehen und deren Kontaktflächen (123, 124) voneinander wegweisen,
**dass** die Federschenkel (127, 128) des Anschlusselementes (117) zusammen der Form eines Ω (Omegas) angenähert sind und an den Enden voneinander wegverlaufend eingerollte Abschnitte (37, 38) aufweisen und
**dass** der Deckel (132) zwei quer zur Längsachse (102) parallele Stützstege (133A, 133B) aufweist, deren Endflächen (39, 40) zur Beaufschlagung der eingerollten Abschnitte (37, 38) dienen, und die Stützstege (133A, 133B) das Anpresselement (126) und den Brückensteg (36) zwischen sich aufnehmen.

6. Verbindungsanordnung nach Anspruch 5,
**dadurch gekennzeichnet,**
**dass** das Anpresselement (126) mindestens einen Durchbruch (42) aufweist, der von Haltehaken (41) des Deckels (132), die zwischen den beiden Stützstegen (133A, 133B) angeordnet sind, durchgriffen wird.

7. Verbindungsanordnung nach einem der Ansprüche 1 bis 6,
**dadurch gekennzeichnet,**
**dass** mehrere Aufnahmekanäle (11, 111) und Aufnahmeräume (9, 109) parallel zueinander im Gehäuse (1, 101) angeordnet sind,
**dass** das Anpresselement (26, 126) die Federschenkel (27, 28; 127, 128) für sämtliche Anschlusselemente (17, 117) paarweise aufweist, welche nebeneinander durch Schlitze (29, 12) getrennt sind.

8. Verbindungsanordnung nach einem der Ansprüche 1 bis 7,
**dadurch gekennzeichnet,**
**dass** das Gehäuse (1, 101) mindestens einen Befestigungshaken (14, 114) für die Festlegung eines Flachbandkabels (F) oder einer flexiblen gedruckten Leiterplatte aufweist.

9. Verbindungsanordnung nach einem der Ansprüche 1 bis 6,
**dadurch gekennzeichnet,**
**dass** das Gehäuse (1, 101) Rasthaken (15, 115) zur Festlegung des Deckels (32, 132) aufweist.

## Claims

1. Connection arrangement for flat cables (F) or flexible printed circuit boards having at least one conductor, comprising
- a housing (1, 101),
having a longitudinal axis (2, 102), a first end face (3, 103), a second end face (4, 104) arranged parallel thereto, two parallel side faces (5, 6; 105, 106), a bottom face (7, 107) and a top face (8, 108),
having a portion provided with at least one accommodation chamber (9, 109), in which these extend parallel to the longitudinal axis (2, 102) and having towards the first end face (3, 103) a through opening (13, 113), having a portion which is open away from the bottom face (7, 107),
- a terminal (17, 117) for each accommodation chamber (9, 109) for electrically connecting to the conductor, the terminal (17, 117) having a contact portion (20, 120) arranged in the accommodation chamber (9, 109) and accessible through the through opening (13) or, additionally, projecting through the same, and
which is insertable into the accommodation chamber (9, 109) parallel to the longitudinal axis (2, 102), and
- a lid (32, 132),
which covers at least the open portion of the housing (1, 101) in the area of the accommodation chamber (9, 109),
**characterised in that**
- starting from the second end face (4, 104) an accommodation channel (11, 111) is arranged for each accommodation chamber (9, 109) extending in the open portion of the housing (1, 101) parallel to the longitudinal axis (2) and aligned to each respective accommodation chamber (9, 109), which accommodation chamber (9, 109) ends in an opening (16, 116) of the accommodation chamber (9, 109) facing towards the second end face (4, 104),
- the terminal (17, 117) has two contact elements (21, 22; 121, 122), which are distanced to each other along the longitudinal axis (2, 102) and are exposed at least partially in the accommodation channel (11, 111) and which, respectively, have a contact face (23, 24; 123, 124) arranged crosswise to the longitudinal axis (2, 102) and which is insertable starting from the second end face (4, 104) through the accommodation channel (11, 111) into the accommodation chamber (9, 109), and which is supported by an elastic tab (25, 125) in the direction towards the second end face (4, 104) and in the direction towards the through opening (13, 113) on the end wall in the accommodation chamber (9, 109), having the first end face (3, 103),
- it has a clamping element (26, 126) made from steel,
which has for each terminal (17, 117) two spring legs (27, 28; 127, 128) connected to each other and engaging in the accommodation channel (11, 111) and, respectively, produce a force in the direction of a contact face (23, 24; 123, 124) of a contact element (21, 22; 121, 122), and
- the lid (32, 132) is retainable on the housing (1, 101) and retains the clamping element (26, 126).

2. Connection arrangement according to claim 1,
**characterised in that**
the housing (1) has in the area of the accommodation channel (11) a transversal groove (12), which intersects the accommodation channel (11) in the area of the contact elements (21, 22),
the contact faces (23, 24) of the contact elements (21, 22) of the terminal (17) are arranged opposite to each other in the transversal groove (12),
the spring legs (27, 28) of the clamping element (26) extend v-like relative to each other and have at their free ends, respectively, a support portion (30, 31), the lid (32) has a support web (33), which acts onto the connected portion of the spring legs (27) and which has laterally to the support web (33), respectively, a support face (34, 35) for a support portion (30, 32) and
that the lid (32) with its support web (33) and the spring legs (27, 28) engage in the transversal groove (12) between the two contact faces (23, 24).

3. Connection arrangement according to claim 2,
**characterised in that**
the contact elements (21, 22) extend, respectively, bent around an axis, which axis intersects the longitudinal axis (2) at a right angle.

4. Connection arrangement according to claim 2 or 3,
**characterised in that**
the support faces (34, 35) form part of grooves, extending parallel to the support web (33) and are arranged at both sides of the support web (33).

5. Connection arrangement according to claim 1,
**characterised in that**
the housing (101) is provided with a bridging web (36), which extends in the area of the open portion crosswise to the longitudinal axis (102) and covers the accommodation chamber (111) partially,
the contact elements (121, 122) of the terminal (117) are arranged below the bridging web (36) in the accommodation channel (111) and project over the bridging web (36) at both sides in the direction of the longitudinal axis (102) and that their contact faces (123, 124) face away from each other,
the spring legs (127, 128) of the terminal (117) assume together the form of an Ω (Omega) and that they have at the end curled-in portions (37, 38) which extend away from each other, and
the lid (132) has two parallel support webs (133A, 133B) extending crosswise to the longitudinal axis (102) and which end faces (39, 40) serve for abutting the curled-in portions (37, 38) and that the support webs (133A, 133B) accommodate the clamping element (126) and the bridging web (36) between each other.

6. Connection arrangement according to claim 5,
**characterised in that**
the clamping element (126) has at least one through opening (42), through which retaining hooks (41) of the lid (132), which are arranged between the two support webs (133A, 133B), extend.

7. Connection arrangement according to one of claims 1 to 6,
**characterised in that**
several accommodation channels (11, 111) and accommodation chambers (9, 109) are arranged parallel to each other in the housing (1, 101), and **in that**
the clamping element (26, 126) has the spring legs (27, 28; 127, 128) for all terminals (17, 117) which spring legs (27, 28; 127, 128) are separated from each other by slots (29, 129).

8. Connection arrangement according to one of claims 1 to 7,
**characterised in that**
the housing (1, 101) has at least one attachment hook (14, 114) for the retainment of a flat cable (F) or a flexible printed circuit board.

9. Connection arrangement according to one of claims 1 to 6,
**characterised in that**
the housing (1, 101) has retaining hooks (15, 115) for the retainment of the lid (32, 132).

## Revendications

1. Dispositif de liaison pour des câbles en forme de rubans plats (F) ou des plaquettes flexibles à circuits imprimés, comportant au moins un conducteur, et qui comporte
- un boîtier (1,101), comportant
un axe longitudinal (2,102), une première surface frontale (3,103), une seconde surface frontale (4,104) parallèle à la précédente, deux surfaces latérales parallèles (5,6;105,106), une surface inférieure (7,107) et une surface supérieure (8, 108),
comportant une section, qui comporte au moins une chambre de logement (9,109), dans laquelle cette chambre s'étend parallèlement à l'axe longitudinal (2,102) et possède une ouverture de passage (13,113) en direction de la première surface frontale (3,103),
comportant une section ouverte s'écartant de la surface inférieure (7,107),
- un élément de raccordement (17,117) prévu pour chaque chambre de logement (9,109) pour établir une liaison électriquement conductrice avec le conducteur, et qui possède une section de contact (20,120) qui est disposée dans la chambre de logement (9,109) et est accessible par l'ouverture de passage (13) ou fait saillie en supplément hors de cette ouverture, et
- qui peut être introduit dans la chambre de logement (9,109) parallèlement à la chambre longitudinale (2,102),
et
- un couvercle (32,132),
qui recouvre au moins la section ouverte du boîtier
(1,101) dans la zone de la chambre de logement (9,109),
**caractérisé en ce que**
- respectivement un canal de logement (11,111), qui se termine par une ouverture (16,116), tournée vers la seconde surface frontale (4,104), de la chambre de logement (9,109) est disposé de manière à s'étendre à partir de la seconde surface frontale (4,104) dans la section ouverte du boîtier (1,101) parallèlement à l'axe longitudinal (2) et en étant orienté en direction de chaque chambre de logement (9,109),
- l'élément de raccordement (17,117) comporte deux éléments de contact (21,22;121,122), qui sont distants l'un de l'autre le long de l'axe longitudinal (2,102) et sont situés d'une manière au moins partiellement libre dans le canal de logement (11,111) et possèdent chacun une surface de contact (23,24;123,124) orientée transversalement par rapport à l'axe longitudinal (2,102) et peut être inséré, à partir de la seconde surface frontale (4,104) par le canal de logement (11,111) dans la chambre de logement (9,109) et est supporté, au moyen d'une languette élastique (25,125) en direction de la seconde surface frontale (4,104) et en direction de l'ouverture de passage (13,113) contre la paroi frontale, qui possède la première surface frontale (3,103), dans la chambre de logement (9,109),
- le dispositif comporte un élément de serrage en acier (26, 126), qui comporte, pour chaque élément de raccordement (17, 117), deux branches de ressort (27,28;127,128) reliées entre elles et qui s'engagent dans le canal de logement (11,111) et exercent chacune une force en direction d'une surface de contact (23,24;123,124) d'un élément de contact (21,22;121, 122), et
- le couvercle (32,132) peut être fixé sur le boîtier (1,101) et retient l'élément de serrage (26,27).

2. Dispositif de liaison selon la revendication 1,
**caractérisé en ce**
**que** le boîtier (1) possède, dans la zone du canal de logement (11), une rainure transversale (12), qui croise ce canal dans la zone des éléments de contact (21,22),
**que** les surfaces de contact (23,24) des éléments de contact (21,22) de l'élément de raccordement (17) sont situées réciproquement en vis-à-vis dans la rainure transversale (12),
**que** les branches de ressort (27,28) de l'élément de serrage (26) sont disposées l'une par rapport à l'autre selon une disposition en forme de V et possèdent, au niveau de leurs extrémités libres, une section respective d'appui (30,31),
**que** le couvercle (32) possède une barrette d'appui (33), qui agit sur la partie reliée des branches de ressort (27) et qui possède latéralement par rapport à la barrette d'appui (33), respectivement une surface d'appui (34,35) pour une section d'appui (30,31), et
**que** le couvercle (32) s'engage, par sa barrette d'appui (33), et les branches de ressort (27,28) s'engagent dans la gorge transversale (12) entre les deux surfaces de contact (23,24).

3. Dispositif de liaison selon la revendication 2,
**caractérisé en ce que**
les éléments de contact (21,22) s'étendent en étant respectivement coudés autour d'un axe qui croise à angle droit l'axe longitudinal (2).

4. Dispositif de liaison selon la revendication 2 ou 3, **caractérisé en ce**
**que** les surfaces d'appui (34,35) font partie de rainures qui s'étendent parallèlement à la barrette d'appui (33) et sont disposées des deux côtés de cette dernière.

5. Dispositif de liaison selon la revendication 1,
**caractérisé en ce**
**que** le boîtier (101) est pourvu d'une barrette formant étrier (36), qui s'étend dans la zone de la section ouverte transversalement par rapport à l'axe longitudinal (102) et recouvre de façon limitée le canal de logement (111),
**que** les éléments de contact (121,122) de l'élément de raccordement (117) sont disposés au-dessous de la barrette en forme d'étriers (36) sont disposées dans le canal de logement (111) et font saillie des deux côtés au-dessus de la barrette en forme d'étrier dans la direction de l'axe longitudinal (102) tandis que leurs surfaces de contact (123, 124) s'écartent l'une de l'autre,
**que** les branches de ressort (127,128) de l'élément de raccordement (117) sont réalisées conjointement approximativement avec la forme d'un (Ω) et possèdent, au niveau des extrémités, des sections (37,38) enroulées de manière à s'écarter l'une de l'autre, et
**que** le couvercle (132) possède deux barrettes d'appui parallèles (133A, 133B), qui sont transversales à l'axe longitudinal (102) et dont les surfaces d'extrémité (39,40) sont utilisées pour charger les sections enroulées (37,38), et que les barrettes d'appui (133A,133B) logent entre elles l'élément de serrage (126) et la barrette en forme d'étrier (36).

6. Dispositif de liaison selon la revendication 5,
**caractérisé en ce**
**que** l'élément de serrage (126) comporte au moins un passage (42), qui est traversé par des crochets de retenue (41) du couvercle (132), qui sont disposés entre les deux barrettes d'appui (133A, 133B).

7. Dispositif de liaison selon l'une des revendications 1 à 6, **caractérisé en ce**
**que** plusieurs canaux de logement (11,111) et plusieurs chambres de logement (9,109) sont disposés de manière à être parallèles entre eux dans le boîtier (1,101),
**que** l'élément de serrage (26,126) comporte par paires des branches de ressort (27,28;127,128) pour tous les éléments de raccordement (17,117), ces branches étant situées les unes à côté des autres en étant séparées par des fentes (29,12).

8. Dispositif de liaison selon l'une des revendications 1 à 7, **caractérisé en ce**
**que** le boîtier (1,101) comporte au moins un crochet de fixation (14,114) pour la fixation d'un câble en forme de ruban plat (F) ou d'une plaquette flexible à circuits imprimés.

9. Dispositif de liaison selon l'une des revendications 1 à 6, **caractérisé en ce**
**que** le boîtier (1,101) comporte des crochets d'encliquetage (15,115) pour fixer le couvercle (32,132).
